# EUROPÄISCHE PATENTSCHRIFT

(11) **EP 3 237 152 B1**
(45) Veröffentlichungstag und Bekanntmachung des Hinweises auf die Patenterteilung: **17.10.2018**
(21) Anmeldenummer: 15817362.5
(22) Anmeldetag: 22.12.2015
(51) Int. Cl.: B25C 7/00

(54) **NAGELGERÄT**
NAILING DEVICE
CLOUEUSE

(30) Priorität: 23.12.2014 EP 14199960
(43) Veröffentlichungstag der Anmeldung: 01.11.2017
(73) Patentinhaber: Hilti Aktiengesellschaft, 9494 Schaan (LI)
(72) Erfinder: FRANZ, Karl, 6800 Feldkirch (AT); STAMM, Joerg, 9466 Sennwald (CH); SCHNEIDER, Roland, 01468 Moritzburg (DE); KURTH, Emanuel, 7208 Malans (CH)
(74) Vertreter: Hilti Aktiengesellschaft Corporate Intellectual Property
(86) Internationale Anmeldenummer: PCT/EP2015/081018
(87) Internationale Veröffentlichungsnummer: WO 2016/102587

(56) Entgegenhaltungen:
- EP-A2- 2 687 334
- DE-A1- 2 243 414
- US-A- 552 331
- US-A- 2 994 878

## Beschreibung

Die vorliegende Erfindung betrifft ein Nagelgerät zum Setzen von Nägeln in einen Gegenstand.

Nagelgeräte werden insbesondere im Bauwesen eingesetzt, um Nägel, Bolzen, Stifte, Klammern oder andere Befestiger in einen Gegenstand bzw. Untergrund, z. B. aus Holz, Beton oder Stahl, einzubringen. Die Nagelgeräte sind dabei im Allgemeinen pneumatisch, elektrisch oder verbrennungstechnisch, insbesondere durch Pulver- oder Gasverbrennung, angetrieben. Ein Nagelmagazin dient zur Lagerung einer größeren Anzahl an Nägeln oder Klammern.

Aus der DE 10 2012 212 674 A1 ist ein Nagelgerät bekannt, umfassend ein Gehäuse, einen Setzmechanismus zum Setzen der Nägel entlang einer Setzachse, ein Bolzenführungselement zur Auflage auf den Gegenstand an einem ersten Auflagepunkt, einen Auslöser zum Aktivieren des Setzmechanismus, einen verschwenkbaren Stützfuß zur Auflage auf den Gegenstand an einem zweiten Auflagepunkt, wobei eine Verbindungslinie zwischen dem ersten und dem zweiten Auflagepunkt und die Setzachse eine Geräteebene des Nagelgeräts aufspannen. Der Stützfuß ist mit zwei Stützelementen versehen, wodurch eine senkrechte Ausrichtung des Nagelgeräts zum Untergrund und damit ein senkrechtes Eintreiben der Nägel in den Untergrund gewährleistet sein soll. Die Schwenkachse liegt in der Geräteebene und ist parallel zur Setzachse, so dass die Stützelemente in einer ersten Verschwenkstellung des Stützfußes mit dem Bolzenführungselement ein Dreieck für eine Dreipunktlagerung des Nagelgeräts bilden und in einer zweiten Verschwenkstellung des Stützfußes von der Geräteebene geschnitten werden. In beiden Verschwenkstellungen ragt der Stützfuß in Richtung der Setzachse von dem übrigen Nagelgerät ab. Ein weiteres Gerät ist aus der DE 2243414 bekannt.

Die Aufgabe der vorliegenden Erfindung besteht darin, ein Nagelgerät mit einem Stützfuß zur Verfügung zu stellen, das eine verbesserte Zugänglichkeit zu engen Bereichen für eine Setzung bietet.

Diese Aufgabe wird gelöst mit einem Nagelgerät gemäß dem Anspruch 1.

Bevorzugt ist der Stützfuß um mindestens 180° um die Schwenkachse verschwenkbar. Hierdurch kann der Stützfuß aus dem Bereich zwischen dem übrigen Nagelgerät und dem Gegenstand insbesondere vollständig herausgeschwenkt werden, so dass das Nagelgerät in dieser herausgeschwenkten Schwenkposition des Stützfuß auch in weniger zugänglichen Bereichen einsetzbar ist. Vorzugsweise dient das Bolzenführungselement zur Führung der Nägel, Bolzen, Stifte oder Klammern beim Setzen bzw. Einbringen in den Gegenstand.

Eine bevorzugte Ausführungsform ist dadurch gekennzeichnet, dass der Stützfuß mit zwei Stützelementen für eine Zweipunktlagerung versehen ist, so dass das Nagelgerät zusammen mit dem Bolzenführungselement eine Dreipunktlagerung aufweist. Bevorzugt weisen die beiden Stützelemente einen Abstand zur Geräteebene auf. Das Bolzenführungselement bildet die erste Punktlagerung und die beiden Stützelemente an dem Stützfuß bilden die beiden zweiten und dritten Punktlagerungen für das Nagelgerät. Zumindest bei einem Gegenstand mit einer im Wesentlichen ebenen Oberfläche kann mittels der Dreipunktlagerung das Bolzenführungselement und damit die Setzachse im Wesentlichen senkrecht zu der Gegenstandsebene ausgerichtet werden. Vorzugsweise haben die beiden Stützelemente den gleichen Abstand zur Schwenkachse. Bei einer alternativen Ausführungsform haben die beiden Stützelemente unterschiedliche Abstände zur Schwenkachse. Bevorzugt bestehen die beiden Stützelemente, insbesondere im Endbereich der Stützelemente, wenigstens teilweise, insbesondere vollständig, aus einem Elastomer oder Gummi. Die Auflagebereiche der Stützelemente gewährleisten dann einen besonders sicheren Halt des Nagelgerätes insbesondere gegen Verrutschung auf der Oberfläche des Gegenstandes.

Eine bevorzugte Ausführungsform ist dadurch gekennzeichnet, dass der Stützfuß mit einem Überlastungsmechanismus an dem übrigen Nagelgerät befestigt ist, so dass bei einem Aufbringen einer Kraft auf den Stützfuß, welche eine Überlastungskraft überschreitet, der Stützfuß selbsttätig von dem übrigen Nagelgerät lösbar ist. Bevorzugt ist der Überlastungsmechanismus von dem Schwenkmechanismus gebildet. Bevorzugt umfasst das Nagelgerät weiterhin ein Nagelmagazin, welches das Bolzenführungselement mit dem Stützfuß verbindet. Ein die Schwenkachse des Stützfußes definierendes Schwenklager ist bevorzugt an dem Nagelmagazin angeordnet. Besonders bevorzugt ist das Schwenklager an dem Nagelmagazin befestigt. Bevorzugt ist das Schwenklager an einem von dem Bolzenführungselement entfernten Ende des Nagelmagazins angeordnet. Ebenfalls bevorzugt ist der Stützfuß an einem von dem Bolzenführungselement entfernten Ende des Nagelmagazins angeordnet.

Bevorzugt umfasst das Nagelgerät weiterhin einen Gerüsthaken, welcher mit dem Stützfuß um dessen Verschwenkachse verschwenkbar ist. Besonders bevorzugt ist der Gerüsthaken mit dem Stützfuß fest verbunden.

Der Stützfuß ragt bevorzugt von dem Gehäuse oder gegebenenfalls von dem Nagelmagazin ab. Bei bevorzugten Varianten ragt der Stützfuß von einer Brennstoffbehälteraufnahme, wie z.B. einem Gasdosenfach, einer Batterieaufnahme oder einem Griff bzw. einem Grifffortsatz ab.

Bevorzugt weisen die zwei Stützelemente, welche die Zweipunktlagerung an dem Stützfuß bilden, einen Abstand von wenigstens 1 cm, 3 cm, 5 cm oder 10 cm zueinander auf. Dadurch ist ein Verkippen des Nagelgerätes erschwert. In einer weiteren Ausgestaltung weisen die zwei Stützelemente einen Abstand von wenigstens 5 cm, 10 cm, 20 cm oder 30 cm zu dem Bolzenführungselement auf.

Bevorzugt ist der Stützfuß mit einem Schwenkmechanismus an dem übrigen Nagelgerät befestigt und gelagert und ist mit dem Schwenkmechanismus in der ersten und zweiten Schwenkposition fixierbar und lösbar, insbesondere verrastbar und entrastbar, insbesondere mittels einer Bewegung des Stützfußes parallel zu der Schwenkachse. Beim Aufbringen einer Kraft bzw. Bewegung auf den Stützfuß im Wesentlichen parallel zu der Schwenkachse des Stützfußes kann dieser an dem übrigen Nagelgerät in den beiden Schwenkpositionen befestigt und gelöst werden. Dadurch ist eine besonders einfache eine Fixierung des Stützfußes in den beiden Schwenkpositionen gewährleistet. Bevorzugt ist der Stützfuß an dem übrigen Nagelgerät lösbar befestigt ist und wird durch vollständiges Lösen von dem übrigen Nagelgerät von einer ersten in eine zweite Schwenkposition gebracht.

In einer weiteren Ausführungsform ist der Stützfuß mit einem Überlastungsmechanismus an dem übrigen Nagelgerät befestigt, so dass bei einem Aufbringen einer Kraft auf den Stützfuß, welche eine Überlastungskraft überschreitet, der Stützfuß selbsttätig von dem übrigen Nagelgerät lösbar ist, insbesondere ist der Überlastungsmechanismus von dem Schwenkmechanismus gebildet. In der Praxis des Nagelgerätes kann dieses auch beispielsweise herunterfallen und der Stützfuß trifft dabei auf den Gegenstand auf. Der Überlastungsmechanismus gewährleistet, dass bei einer Überschreitung einer Überlastungskraft mit dem Überlastungsmechanismus die Verbindung zwischen dem Stützfuß und dem übrigen Nagelgerät selbsttätig und automatisch gelöst wird, so dass dadurch die Gefahr einer Beschädigung des Stützfußes oder des Gerätes reduziert ist.

In einer weiteren Ausgestaltung ist der Setzmechanismus elektrisch, pneumatisch oder verbrennungstechnisch, wobei der Brennstoff insbesondere fest, flüssig oder gasförmig ist, betreibbar. Besonders bevorzugt umfasst das Nagelgerät eine Batterie, beispielsweise bei einem elektrisch betriebenen Setzmechanismus. Vorzugsweise umfasst das Nagelgerät bei einem verbrennungstechnisch betriebenen Setzmechanismus eine Brennstoffkartusche, insbesondere in Form eines Kartuschenstreifens oder einer Gasdose.

In einer zusätzlichen Ausführungsform besteht das Gehäuse des Nagelgerätes wenigstens teilweise, bevorzugt vollständig, aus Metall und/oder Kunststoff. Der Stützfuß umfasst als Material bevorzugt Kunststoff, welcher besonders bevorzugt faserverstärkt ist.

Im Nachfolgenden werden Ausführungsbeispiele der Erfindung unter Bezugnahme auf die beigefügten Zeichnungen näher beschrieben. Es zeigen:
- Fig. 1: eine Schrägansicht eines Nagelgerätes mit einem Stützfuß in einer ersten Schwenkposition,
- Fig. 2: eine Schrägansicht eines Nagelgerätes mit einem Stützfuß in einer zweiten Schwenkposition,
- Fig. 3: eine Teilansicht eines Nagelgeräts und
- Fig. 4: eine Schnittansicht eines Nagelgeräts.

In den Fig. 1 bis 4 ist ein Nagelgerät 1 gezeigt, welches dazu dient, Nägel 11 in einen nicht dargestellten Gegenstand bzw. Untergrund, z. B. aus Holz, Beton oder Stahl, einzutreiben. Das Nagelgerät 1 weist hierzu ein Gehäuse 2 aus Metall und/oder Kunststoff auf, welches im Allgemeinen mehrteilig ist. Dabei ist innerhalb des von dem Gehäuse 2 ein nicht dargestellter Setzmechanismus, welcher elektrisch von einer Batterie 3 betrieben ist, angeordnet. Ein Teil des Gehäuses 2 bildet ein Nagelmagazin 5. Das Nagelmagazin 5 umfasst eine große Anzahl von Nägeln 11 und zum Setzen der Nägel werden die Nägel von dem Nagelmagazin 5 zu dem Setzmechanismus befördert und mittels des durch einen Auslöser 7 aktivierten Setzmechanismus durch ein Bolzenführungselement 6 als Bestandteil des Setzmechanismus in den Gegenstand eingetrieben. Das Bolzenführungselement 6 weist dabei eine Längsachse auf, welche eine Setzachse 12 des Nagelgeräts 1 bildet. Zum Halten des Nagelgerätes 1 ist das Gehäuse 2 dahingehend ausgebildet, dass dieses auch einen Handgriff 4 zum Halten des Nagelgerätes 1 umfasst. Das äußerste Ende des Bolzenführungselements 6 bildet einen ersten Auflagepunkt auf den Gegenstand. Das Bolzenführungselement dient zur Führung der Nägel 11 beim Setzen bzw. Einbringen in den Gegenstand.

Das Nagelgerät weist einen Stützfuß 8 mit einem ersten Stützelement 9 und einem zweiten Stützelement 10 zur Auflage auf den Gegenstand auf, wobei das erste Stützelement 9 und das zweite Stützelement 10 gemeinsam einen zweiten Auflagepunkt 14 ausbilden. Eine Verbindungslinie zwischen dem ersten Auflagepunkt 13 und dem zweiten Auflagepunkt 14 und die Setzachse 12 spannen eine Geräteebene des Nagelgeräts auf. Der Stützfuß 8 ist verschwenkbar ausgebildet und weist hierfür ein Schwenklager 16 auf, welches eine Schwenkachse 15 definiert, welche senkrecht zur Geräteebene orientiert ist. Der Stützfuß 8 ist um etwas mehr als 180° um die Schwenkachse 15 verschwenkbar. Hierdurch kann der Stützfuß 8 aus dem Bereich zwischen dem übrigen Nagelgerät 1 und dem Gegenstand vollständig herausgeschwenkt werden, so dass das Nagelgerät auch in weniger zugänglichen Bereichen einsetzbar ist. Das Schwenklager 16 und der Stützfuß 8 sind an einem von dem Bolzenführungselement 6 entfernten Ende des Nagelmagazins 5 angeordnet. Der Stützfuß 8 ist mittels einer Schnappverbindung an dem Schwenklager 16 befestigt, so dass bei einem Aufbringen einer Kraft auf den Stützfuß 8, welche eine Überlastungskraft überschreitet, sich der Stützfuß 8 selbsttätig von dem Schwenklager 16 löst. Der Schwenkmechanismus beitet so einen Überlastungsschutz für den Stützfuß 8.

In den Fig. 1, 3 und 4 ist der Stützfuß 8 in seiner ersten Verschwenkposition dargestellt, in welcher er mit Hilfe eines ersten Rastvorsprungs 19 an dem Magazin 5 des Gehäuses 2 und einer Rastnase 17 des Stützfußes 8 verrastet ist. Das erste Stützelement 9 und das zweite Stützelement 10 bilden so mit dem Bolzenführungselement 6 eine Dreipunktlagerung für das Nagelgerät 1 an dem Gegenstand. Die beiden Stützelemente 9, 10 weisen hierzu auf gegenüberliegenden Seiten der Geräteebene einen Abstand zur Geräteebene auf. Das Bolzenführungselement 6 bildet die erste Punktlagerung und die beiden Stützelemente 9, 10 an dem Stützfuß 8 bilden die beiden zweiten und dritten Punktlagerungen für das Nagelgerät 1. Dadurch kann die Setzachse 12 senkrecht zu der Oberfläche des Gegenstandes ausgerichtet werden. Die Endbereiche der Stützelemente bestehen aus Gummi und sind dadurch rutschfest.

In Fig. 2 ist der Stützfuß 8 in seiner zweiten Verschwenkposition dargestellt, in welcher er mit Hilfe eines zweiten Rastvorsprungs 18 an dem Magazin 5 des Gehäuses 2 und der Rastnase 17 des Stützfußes 8 verrastet ist. Bei nicht dargestellten Ausführungsbeispielen weist der Stützfuß hierfür eine zweite Rastnase auf. Weiterhin umfasst das Nagelgerät 1 einen Gerüsthaken 20, welcher mit dem Stützfuß 8 einstückig ausgebildet und so um die Verschwenkachse 15 verschwenkbar ist. In der ersten Verschwenkposition des Stützfußes ist das Nagelgerät 1 leicht mittels des Gerüsthakens 20 in ein Gerüstrohr oder dergleichen einhängbar.

## Patentansprüche

1. Nagelgerät (1) zum Setzen von Nägeln in einen Gegenstand, umfassend ein Gehäuse (2), einen Setzmechanismus zum Setzen der Nägel entlang einer Setzachse, ein Bolzenführungselement (6) zur Auflage auf den Gegenstand an einem ersten Auflagepunkt, insbesondere einen Auslöser (7) zum Aktivieren des Setzmechanismus, einen verschwenkbaren Stützfuß (8) zur Auflage auf den Gegenstand an einem zweiten Auflagepunkt, wobei eine Verbindungslinie zwischen dem ersten und dem zweiten Auflagepunkt und die Setzachse eine Geräteebene des Nagelgeräts aufspannen, wobei die Schwenkachse des Stützfußes im Wesentlichen senkrecht zur Geräteebene orientiert ist, **dadurch gekennzeichnet, dass** der Stützfuß (8) in mindestens einer Schwenkposition verrastbar und entrastbar ist.

2. Nagelgerät nach Anspruch 1, **dadurch gekennzeichnet, dass** der Stützfuß (8) mit zwei Stützelementen (9, 10) für eine Zweipunktlagerung versehen ist, so dass das Nagelgerät (1) zusammen mit dem Bolzenführungselement (6) eine Dreipunktlagerung aufweist.

3. Nagelgerät nach Anspruch 2, **dadurch gekennzeichnet, dass** die beiden Stützelemente (9, 10) einen Abstand zur Geräteebene aufweisen.

4. Nagelgerät nach einem der vorhergehenden Ansprüche, **dadurch gekennzeichnet, dass** der Stützfuß (8) mit einem Überlastungsmechanismus an dem übrigen Nagelgerät (1) befestigt ist, so dass bei einem Aufbringen einer Kraft auf den Stützfuß (8), welche eine Überlastungskraft überschreitet, der Stützfuß (8) selbsttätig von dem übrigen Nagelgerät (1) lösbar ist.

5. Nagelgerät nach Anspruch 4, **dadurch gekennzeichnet, dass** der Überlastungsmechanismus von dem Schwenkmechanismus gebildet ist.

6. Nagelgerät nach einem der vorhergehenden Ansprüche, weiterhin umfassend ein Nagelmagazin, welches das Bolzenführungselement (6) mit dem Stützfuß (8) verbindet.

7. Nagelgerät nach Anspruch 6, **dadurch gekennzeichnet, dass** ein die Schwenkachse des Stützfußes definierendes Schwenklager an dem Nagelmagazin angeordnet ist, insbesondere befestigt ist.

8. Nagelgerät nach Anspruch 7, **dadurch gekennzeichnet, dass** das Schwenklager an einem von dem Bolzenführungselement entfernten Ende des Nagelmagazins angeordnet ist.

9. Nagelgerät nach einem der Ansprüche 6 bis 8, **dadurch gekennzeichnet, dass** der Stützfuß an einem von dem Bolzenführungselement entfernten Ende des Nagelmagazins angeordnet ist.

10. Nagelgerät nach einem der vorhergehenden Ansprüche, weiterhin umfassend einen Gerüsthaken, welcher mit dem Stützfuß um dessen Verschwenkachse verschwenkbar ist und insbesondere mit dem Stützfuß fest verbunden ist.

11. Nagelgerät nach einem der vorhergehenden Ansprüche, **dadurch gekennzeichnet, dass** der Stützfuß um mindestens 180° um die Schwenkachse verschwenkbar ist.

## Claims

1. Nailing device (1) for setting nails into an object, comprising a housing (2), a setting mechanism for setting the nails along a setting axis, a bolt guiding element (6) for applying to the object at a first application point, a trigger (7) for activating the setting mechanism in particular and a support foot (8) that may be swivelled for applying to the object at a second application point, in which a connecting line between the first and the second application point and the setting axis span a device level of the nailing device, in which the swivel axis of the support foot is orientated essentially perpendicular to the device level, **characterised in that** the support foot (8) may be locked and unlocked in at least one swivel position.

2. Nailing device according to claim 1, **characterised in that** the support foot (8) is provided with two supporting elements (9, 10) for two-point mounting so that the nailing device (1) together with the bolt guiding element (6) has three-point mounting.

3. Nailing device according to claim 2, **characterised in that** both supporting elements (9, 10) are at a distance from the device level.

4. Nailing device according to one of the previous claims, **characterised in that** the support foot (8) is fastened to the remaining nailing device (1) with an overload mechanism, so that when a force is applied to the support foot (8), which exceeds an overload force, the support foot (8) may be detached from the remaining nailing device (1) automatically.

5. Nailing device according to claim 4, **characterised in that** the overload mechanism is formed by the swivel mechanism.

6. Nailing device according to one of the previous claims, also comprising a nail magazine, which the bolt guiding element (6) connects to the support foot (8).

7. Nailing device according to claim 6, **characterised in that** a swivel bearing defining the swivel axis of the support foot is arranged on, particularly fastened to the nail magazine.

8. Nailing device according to claim 7, **characterised in that** the swivel bearing is arranged at an end of the nail magazine at a distance from the bolt guiding element.

9. Nailing device according to one of claims 6 to 8, **characterised in that** the support foot is arranged at an end of the nail magazine at a distance from the bolt guiding element.

10. Nailing device according to one of the previous claims, also comprising a scaffold hook, which may be swivelled with the support foot around its swivel axis and is firmly connected to the support foot in particular.

11. Nailing device according to one of the previous claims, **characterised in that** the support foot may be swivelled around the swivel axis by at least 180°.

## Revendications

1. Cloueuse (1) pour poser des clous dans un objet, comportant un boîtier (2), un mécanisme de pose pour poser les clous le long d'un axe de pose, un élément de guidage de boulon (6) destiné à être placé sur l'objet en un premier point d'appui, en particulier un dispositif de déclenchement (7) pour activer le mécanisme de pose, un pied de support pivotant (8) destiné à être placé sur l'objet en un second point d'appui, dans laquelle une ligne de jonction entre le premier et le second point d'appui et l'axe de pose définissent un plan d'appareil de la cloueuse, dans laquelle l'axe de pivotement du pied de support est orienté de manière sensiblement perpendiculaire au plan d'appareil, **caractérisée en ce que** le pied de support (8) peut être enclenché et désenclenché dans au moins une position de pivotement.

2. Cloueuse selon la revendication 1, **caractérisée en ce que** le pied de support (8) est muni de deux éléments d'appui (9, 10) pour un support à deux points d'appui, de sorte que la cloueuse (1) associée à l'élément de guidage de boulon (6) a un support à trois points d'appui.

3. Cloueuse selon la revendication 2, **caractérisée en ce que** les deux éléments d'appui (9, 10) sont situés à une certaine distance du plan d'appareil.

4. Cloueuse selon l'une des revendications précédentes, **caractérisée en ce que** le pied de support (8) est fixé sur la cloueuse (1) avec un mécanisme de surcharge, de sorte que lorsqu'une force dépassant une force de surcharge est appliquée sur le pied de support (8), le pied de support (8) peut être automatiquement détaché de la cloueuse (1).

5. Cloueuse selon la revendication 4, **caractérisée en ce que** le mécanisme de surcharge est formé par le mécanisme de pivotement.

6. Cloueuse selon l'une des revendications précédentes, comportant en outre un magasin à clous qui relie l'élément de guidage de boulon (6) au pied de support (8) .

7. Cloueuse selon la revendication 6, **caractérisée en ce qu'**un palier pivotant définissant l'axe de pivotement du pied de support est agencé sur le magasin à clous, en particulier est fixé à celui-ci.

8. Cloueuse selon la revendication 7, **caractérisée en ce que** le palier pivotant est agencé sur une extrémité du magasin à clous éloignée de l'élément de guidage de boulon.

9. Cloueuse selon l'une des revendications 6 à 8, **caractérisée en ce que** le pied de support est agencé sur une extrémité du magasin à clous éloignée de l'élément de guidage de boulon.

10. Cloueuse selon l'une des revendications précédentes, comportant en outre un crochet de châssis qui peut pivoter avec le pied de support autour de son axe de pivotement et est en particulier fixement relié au pied de support.

11. Cloueuse selon l'une des revendications précédentes, **caractérisée en ce que** le pied de support peut pivoter d'au moins 180° autour de l'axe de pivotement.
